# FASCICULE DE BREVET EUROPEEN

(11) **EP 1 438 546 B1**
(45) Date de publication et mention de la délivrance du brevet: **24.08.2005**
(21) Numéro de dépôt: 02790530.6
(22) Date de dépôt: 21.10.2002
(51) Int. Cl.: F42B 5/02, F42B 5/067, F42B 8/02, F42B 12/54, F42C 19/10

(54) **MUNITION POUR EXERCICE DE TIR**
MUNITION FÜR SCHIESSÜBUNGEN
TARGET PRACTICE AMMUNITION

(30) Priorité: 22.10.2001 FR 0114302; 21.08.2002 FR 0210456
(43) Date de publication de la demande: 21.07.2004
(73) Titulaire: COGNET, Guy, F-63650 La Monnerie (FR); COGNET, Claude, F-63550 Saint Remy Sur Durolle (FR)
(72) Inventeur: COGNET, Guy, F-63650 La Monnerie (FR); COGNET, Claude, F-63550 Saint Remy Sur Durolle (FR)
(86) Numéro de dépôt international: PCT/FR2002/003601
(87) Numéro de publication internationale: WO 2003/036221

(56) Documents cités:
- WO-A-01/33155
- WO-A-99/18408
- DE-C- 91 698
- DE-C- 341 991
- FR-A- 2 633 712
- US-A- 4 173 186
- US-A- 5 936 189

## Description

L'invention est du domaine de l'armement. Elle a pour objet une munition pour la pratique du tir d'exercice et/ou du tir sportif, avec une arme à tir réel.

On rappelle qu'une munition comprend principalement un étui, ou douille, logeant dans une chambre interne une réserve d'explosif. Cette réserve d'explosif est en contact avec la face postérieure d'un projectile, balle notamment ou analogue telle que seringue. Ce projectile est supporté par l'étui à son extrémité antérieure qu'il prolonge axialement. La réserve d'explosif est aussi en contact avec une amorce située à l'extrémité postérieure de l'étui, cette amorce étant prévue pour être heurtée par le percuteur de l'arme. On comprendra donc que la munition comprend principalement l'étui délimitant un volume intérieur formant une chambre de réception d'une réserve d'explosif, cet étui recevant une suite d'éléments pour le fonctionnement en chaîne de la munition, depuis son extrémité postérieure vers son extrémité antérieure. Cette suite d'éléments comprend notamment l'amorce, la réserve d'explosif et le projectile.

L'étui, de conformation générale tronconique effilée à son extrémité antérieure, est habituellement formé d'un fût en laiton de faible épaisseur, pour optimiser le volume de la chambre de réception de l'explosif au regard de l'encombrement global de la munition. C'est pourquoi, un problème posé réside dans l'utilisation d'une arme agencée pour recevoir une munition à tir réel, pour la pratique du tir d'exercice et/ou du tir sportif. Dans ce cas, il est nécessaire de réduire la quantité d'explosif contenu dans la chambre interne de l'étui. Pour cela, il est habituel de compenser le volume manquant d'explosif par un matériau inerte de substitution.

On connaît de WO-A-9918408, en accord avec le préambule de la revendication 1, une munition de gros calibre dans laquelle une chambre de réception de l'explosif, de diamètre réduit, s'étend sur toute la longueur de l'étui. Une telle munition n'a pas un bon rendement, équivalent à celui des munitions de petit calibre.

Le but de la présente invention est de proposer une munition pour la pratique du tir d'exercice et/ou du tir sportif, avec une arme individuelle à tir réel.

A cet effet, l'invention a trait une munition pour la pratique du tir d'exercice et/ou du tir sportif avec une arme individuelle à tir réel qui comprend un étui délimitant un volume intérieur formant une chambre de réception d'une réserve d'explosif, cet étui recevant successivement une suite d'éléments pour le fonctionnement en chaîne de la munition, depuis son extrémité postérieure vers son extrémité antérieure, comprenant une amorce, la réserve d'explosif et un projectile, le volume de la chambre interne de l'étui étant diamétralement réduit de manière à conférer à la chambre une dimension transversale au plus de l'ordre de celle de la face postérieure du projectile. Cette munition est caradérisée en ce que la réduction du volume de la chambre interne est aussi une réduction de dimension longitudinale.

La présente invention va être décrite en relation avec les figures de la planche annexée, dans laquelle planche :
la fig.1 est une vue schématique d'une munition de l'art antérieur,
les fig.2, fig.3, fig.4 et fig.5 représentent schématiquement des munitions selon diverses variantes respectives et préférées de réalisation de l'invention ;
la fig.3A est une vue, à plus grande échelle et en demi-coupe, d'une partie de la munition de la figure 3 et
la fig.6 est une vue analogue à la figure 3A pour une munition conforme à un cinquième mode de réalisation de l'invention.

Sur la fig.1, une munition de l'art antérieur comprend un étui 1 qui :
a) supporte un projectile 2 à son extrémité antérieure 3,
b) délimite un volume intérieur formant une chambre 4 de réception d'un explosif 5,
c) supporte une amorce 6 à son extrémité postérieure 7.

On remarquera que la paroi de l'étui 1, en laiton, est une paroi fine ménageant une chambre interne 4 d'un volume sensiblement équivalent à celui global extérieur de l'étui 1. On notera aussi que la suite d'éléments participant du fonctionnement habituel en chaîne de la munition comprend successivement l'amorce 6, l'explosif 5 et le projectile 2.

L'étui 1 est pourvu, au niveau de son extrémité 3, d'un collet 31 monobloc avec l'étui 1 et qui entoure le projectile 2. Ce collet 31 permet de maintenir efficacement le projectile par emboîtement.

En outre, l'étui 1 est équipé, à l'opposé de l'extrémité 3, d'une gorge 11. En variante, un bourrelet peut être prévu au pied de l'étui 1.

L'étui 1 a une forme extérieure globalement en tronc de cône.

Sur les fig.2 à fig.5, diverses variantes de la présente invention sont schématiquement illustrées, dont la démarche générale a consisté à rompre les habitudes prises dans le domaine, et à réduire le volume de la chambre interne 4 de l'étui 1.

Sur la fig.2, cette réduction de volume est effectuée au moins diamétralement, notamment par un accroissement de l'épaisseur e de l'étui 1, qui est alors avantageusement formé d'une masse évidée de résine. Ces dispositions confèrent à la chambre 4 une dimension transversale maximale D1 au plus de l'ordre de celle D2 de la face postérieure du projectile 2. Le fait que D1 soit au plus de l'ordre de D2 signifie, en pratique, que D1 est inférieure à environ 1,2 fois D2. On comprendra que l'évidemment de la masse en résine formant l'étui 1 forme la chambre 4 de réception de l'explosif.

La forme extérieure de l'étui 1 est sensiblement la même que celle de l'étui de la figure 1.

Sur les fig.3 à fig.5, la réduction du volume de la chambre interne 4 de l'étui 1 est aussi de préférence une réduction de dimension longitudinale. Celle-ci est compensée par l'interposition entre deux quelconques au moins des éléments 6, 5, et 2, rendus distants, qui participent de la suite d'éléments pour le fonctionnement en chaîne de la munition, de moyens de mise en relation positive entre ces deux éléments distants.

Par exemple sur la fig.3, les moyens de mise en relation sont constitués par un percuteur annexe 8 interposé entre l'amorce 6 et la face d'extrémité postérieure 9 de la munition, contre laquelle est prévue d'être appliqué le choc du percuteur de l'arme. Le percuteur intermédiaire 8, qui transmet l'action du percuteur de l'arme à l'amorce 6, permet le rapprochement de l'amorce et de l'explosif.

La douille 1 est pourvue, au voisinage de son extrémité 3, d'un relief circulaire 32 qui vient en engagement avec un relief 22 de forme correspondante ménagé sur le projectile 2. Le relief formé sur le projectile 2 est également circulaire.

A cet égard, on peut noter que la liaison des reliefs 22 et 32, qui maintient le projectile dans l'étui pendant le stockage de la munition, est fortement renforcé par la pression due à la fermeture de l'arme, juste avant le tir, ceci par un effet de coin, car l'extrémité 3 porte sur la partie tronconique de géométrie complémentaire formée par le canon de l'arme.

Lors de l'explosion, les reliefs 22 et 32 sont déformés temporairement pour permettre l'éjection du projectile 2.

Le projectile 2 comprend essentiellement trois parties, à savoir :
- une extrémité avant 23 dont le diamètre est au maximum égal à celui du canon de l'arme
- une partie intermédiaire 24 dont le diamètre est égal à celui du fond des rayures internes du canon de l'arme
- une partie arrière 25 qui porte le relief 22 destiné au maintien du projectile 2 dans l'étui 1. Cette partie est déformée lors de son passage dans le canon.

Comme le projectile 2 est plus court que les balles de tir réel, sa géométrie particulière facilite la prise des rayures du canon, tout en conservant une bonne trajectoire, avec un mouvement de rotation.

Sur une première partie 12, l'étui 1 a une forme extérieure tronconique avec un angle au sommet relativement grand. Sur une seconde partie 13, l'étui est de forme extérieure également tronconique avec un angle au sommet relativement petit, ce qui lui permet de s'adapter à la chambre de l'arme. Sur une troisième partie 14, l'étui 1 est globalement cylindrique à section circulaire, ce qui permet d'améliorer l'élasticité de l'étui et de faciliter la déformation de l'extrémité 3 pour la libération du projectile après l'explosion de l'explosif 5. Cette géométrie cylindrique permet également de simplifier l'outillage de fabrication des étuis et de s'accommoder des tolérances de fabrication des armes et des munitions. Cette partie permet également de concevoir une arme avec un canon spécifique à cette munition de faible énergie interdisant l'usage de munitions de tir réel.

L'étui 1 est également pourvu d'un épaulement 15 qui facilite la prise de la munition avec l'extracteur de l'arme et facilite l'obtention de l'étui par moulage.

Sur la fig.4, les moyens de mise en relation sont constitués par la chambre interne 4 de l'étui 1, celle-ci constituant non seulement une chambre de réception de l'explosif 5, mais aussi une chambre de réception du projectile 2 à l'intérieur de l'étui 1.

Sur la fig.5, les moyens de mise en relation sont constitués par un organe 10 à extension axiale prolongeant la face postérieure du projectile 2 vers la réserve d'explosif 5. Dans ces cas, l'organe 10 constitue la queue d'une seringue formant le projectile 2 et pourvue d'une aiguille 2a. Ce mode de réalisation concerne des tirs de capture.

Les munitions des modes de réalisation des figures 4 et 5 ont des étuis 1 de même géométrie externe que celui représenté à la figure 2. Elles pourraient également comprendre des étuis de géométrie externe analogue à celle de l'étui de la figure 3. En variante, dans les modes de réalisation des figures 4 et 5, les parties de l'étui 1 au niveau desquelles il n'y a pas d'explosif peuvent être cylindriques

Comme il ressort de la comparaison des figures 2 à 5 avec la figure 1, une munition conforme à l'invention est plus courte que celle de l'art antérieur.

Selon des variantes non représentées de l'invention, l'extrémité avant 3 de l'étui 1 peut être équipée d'un petit collet facilitant l'emboîtement du projectile 2 dans l'étui.

Les modes de réalisation des figures 2 à 4 sont particulièrement adaptés à la plupart des tirs d'exercice et des tirs sportifs, notamment des tirs effectués pour la préparation et l'examen du permis de chasser français, ces tirs s'effectuant sur cibles mobiles. Cependant, dans certains cas, comme pour la préparation de chasse à l'affût ou à l'approche, on utilise des cibles fixes placées à des distances du tireur plus grandes que dans le cas de cibles mobiles.

Pour ce genre de tirs, on augmente la masse du projectile 2 qui, comme représenté à la figure 6, comporte une partie en métal 26 et une partie en matière synthétique 27 dans laquelle est logée la partie 26. Comme précédemment un relief 22 est prévu sur le projectile pour coopérer avec un relief 32 de l'extrémité avant 3 de l'étui 1. Cette variante avec projectile « lourd » peut également être utilisée pour tir réel ou de chasse.

Les caractéristiques techniques des différents modes de réalisation peuvent être combinées entre elles sans sortir du cadre de la présente invention.

## Revendications

1. Munition pour la pratique du tir d'exercice et/ou du tir sportif avec une arme individuelle à tir réel, cette munition comprenant principalement un étui (1) délimitant un volume intérieur formant une chambre (4) de réception d'une réserve d'explosif (5), cet étui (1) recevant successivement une suite d'éléments pour le fonctionnement en chaîne de la munition, depuis son extrémité postérieure (7) vers son extrémité antérieure (3), comprenant une amorce (6), la réserve d'explosif (5) et un projectile (2), le volume de la chambre interne (4) de l'étui (1) étant diamétralement réduit de manière à conférer à la chambre (4) une dimension transversale (D1) au plus de l'ordre de celle (D2) de la face postérieure du projectile (2), **caractérisée en ce que** la réduction du volume de la chambre interne (4) de l'étui (1) est aussi une réduction de dimension longitudinale.

2. Munition selon la revendication 1, caradérisée :
en ce que la réduction diamétrale de la chambre interne (4) de l'étui (1) résulte d'un accroissement de l'épaisseur (e) de celui-ci (1), qui est formé d'une masse évidée de résine, cet évidement formant la chambre (4) de réception de l'explosif (5).

3. Munition selon l'une des revendications précédentes, **caractérisée :**
**en ce que** des moyens (4, 8, 10) de mise en relation positive sont interposés entre deux quelconques au moins d'éléments (6, 5, 2) participant de la suite d'éléments pour le fonctionnement en chaîne de la munition, rendus distants.

4. Munition selon la revendication 3, **caractérisée :**
**en ce que** les moyens de mise en relation sont constitués par un percuteur annexe (8) interposé entre l'amorce (6) et la face d'extrémité postérieure (9) de la munition, contre laquelle est prévue d'être appliqué le choc du percuteur de l'arme.

5. Munition selon la revendication 3, **caractérisée :**
**en ce que** les moyens de mise en relation sont constitués par la chambre interne (4) de l'étui (1), celle-ci constituant non seulement une chambre de réception de l'explosif (5), mais aussi une chambre de réception du projectile (2) à l'intérieur de l'étui (1).

6. Munition selon la revendication 3, **caractérisée :**
**en ce que** les moyens de mise en relation sont constitués par un organe (10) à extension axiale prolongeant la face postérieure du projectile (2) vers la réserve d'explosif (5).

7. Munition selon l'une des revendications précédentes, **caractérisée :**
**en ce que** ledit étui (1) et ledit projectile (2) sont pourvus de reliefs (22, 32) de blocage temporaire dudit projectile par rapport audit étui.

8. Munition selon la revendication 5, **caractérisée :**
**en ce que** lesdits reliefs (22, 32) sont aptes à se verrouiller temporairement, par effet de coin, lors de la fermeture de l'arme, avant le tir.

9. Munition selon l'une des revendications précédentes, **caractérisée :**
**en ce que** ledit étui (1) comprend une partie (14) de forme extérieure globalement cylindrique à section circulaire.

10. Munition selon l'une des revendications 1 à 8, **caractérisée :**
**en ce que** ledit étui (1) comprend au moins une partie (12, 19) de forme extérieure globalement tronconique.

11. Munition selon l'une des revendications précédentes, **caractérisée :**
**en ce que** ledit étui (1) est pourvu d'un épaulement (15) qui facilite la prise de la munition avec l'extracteur de l'arme.

## Patentansprüche

1. Munition für die Ausübung des Übungsschießens und / oder des Sportschießens mit einer individuellen richtigen Schusswaffe, wobei diese Munition hauptsächlich eine Hülse (1) umfasst, die einen Innenraum abgrenzt, der eine Kammer (4) zur Aufnahme einer Sprengstoffreserve (5) bildet, wobei diese Hülse (1) nacheinander eine Folge von Elementen für die Kettenfunkton der Munition aufnimmt, von ihrem hinteren Ende (7) bis zu ihrem vorderen Ende (3), umfassend eine Zündkapsel (6), die Sprengstoffreserve (5) und ein Geschoss (2), wobei der Rauminhalt der inneren Kammer (4) der Hülse (1) im Durchmesser reduziert ist, so dass die Kammer (4) eine Querabmessung (D1) höchstens in der Größe derjenigen (D2) der Rückseite des Geschosses (2) erhält, **dadurch gekennzeichnet, dass** die Reduzierung des Rauminhaltes der inneren Kammer (4) der Hülse (1) auch eine Reduzierung des Längenmaßes ist.

2. Munition nach Patentanspruch 1. **dadurch gekennzeichnet, dass** die Durchmesserreduzierung der inneren Kammer (4) der Hülse (1) aus einer Vergrößerung ihrer (1) Stärke (c) resultiert, die durch eine hohle Harzmasse gebildet wird, wobei diese Aushöhlung die Kammer (4) für die Aufnahme des Sprengstoffes (5) bildet.

3. Munition nach einer der vorherigen Patentansprüche, **dadurch gekennzeichnet, dass** die Mittel (4, 8, 10) der positiven Herstellung einer Verbindung zwischen mindestens zwei willkürlichen Elementen (6. 5. 2) eingefügt werden, die Teil der Folge von Elementen für die Kettenfunktion der Munition sind, die distanziert werden.

4. Munition nach Patentanspruch 3, **dadurch gekennzeichnet, dass** die Mittel zur Herstellung einer Verbindung durch einen zweiten Schlagbolzen (8) gebildet werden, eingefügt zwischen der Zündkapsel (6) und der Fläche am hinteren Ende (9) der Munition, gegen das der Stoß des Schlagbolzens der Waffe ausgeführt werden soll.

5. Munition nach Patentanspruch 3, **dadurch gekennzeichnet, dass** die Mittel zur Herstellung einer Verbindung durch die innere Kammer (4) der Hülse (1) gebildet werden, wobei diese nicht nur eine Kammer für die Aufnahme des Sprengstoffes (5), sondern auch eine Kummer für die Aufnahme des Geschosses (2) im Inneren der Hülse (1) bildet.

6. Munition nach Patentanspruch 3, **dadurch gekennzeichnet, dass** die Mittel zur Herstellung einer Verbindung durch ein Organ (10) mit Axialausdehnung gebildet wird, das die hintere Seite des Geschosses (2) zur Sprengstoffreserve (5) hin verlängert.

7. Munition nach einer der vorherigen Patentansprüche, **dadurch gekennzeichnet, dass** die besagte Hülse (1) und das besagte Geschoss (2) mit Reliefs (22, 32) zur zeitweisen Blockage des besagten Geschosses im Verhältnis zur besagten Hülse versehen sind.

8. Munition nach Patentanspruch 5, **dadurch gekennzeichnet, dass** die besagten Reliefs (22, 32) fähig sind, sich zeitweise, durch Eekeneffekt, beim Schließen der Waffe vor dem Schuss zu verriegeln.

9. Munition nach einem der vorherigen Patentanspräuche, **dadurch gekennzeichnet, dass** die besagte Hülse (1) einen Teil (14) mit global zylinderförmiger äußerer Form mit rundem Querschnitt aufweist.

10. Munition nach einem der Patentansprüche 1 bis 8, **dadurch gekennzeichnet, dass** die besagte Hülse (1) mindestens einen Teil (12, 19) mit global kegelstumpfartiger äußerer Form aufweist.

11. Munition nach einem der vorherigen Patentansprüche, **dadurch gekennzeichnet, dass** die besagte Hülse (1) mit einem Absatz (15) versehen ist, der das Aufnehmen der Munition mit dem Auszieher der Waffe erleichtert.

## Claims

1. Ammunition for effecting target practice and/or sport shooting with an individual live-fire weapon, this ammunition principally comprising a cartridge case (1) defining an inner volume forming a chamber (4) for receiving a reserve of explosive (5), this case (1) successively receiving a series of elements for the chain operation of the ammunition, from its rear end (7) towards its front end (3), comprising a primer (6), the reserve of explosive (5) and a projectile (2), the volume of the inner chamber (4) of the case (1) being diametrally reduced so as to give the chamber (4) a transverse dimension (D1) at the most of the order of that (D2) of the rear face of the projectile (2), **characterized in that** the reduction of the volume of the inner chamber (4) of the case (1) is also a reduction in longitudinal dimension.

2. Ammunition according to Claim 1, **characterized:**
**in that** the diametral reduction of the inner chamber (4) of the case (1) results from an increase in the thickness (e) of the latter (1), which is formed by a hollow resin mass, this hollow forming the chamber (4) for receiving the explosive (5).

3. Ammunition according to either one of the preceding Claims, **characterized:**
**in that** positive connection means (4, 8, 10) are interposed between at least any two elements (6, 5, 2) making up the succession of elements for the chain operation of the ammunition, rendered distant.

4. Ammunition according to Claim 3, **characterized:**
**in that** the connection means are constituted by an added striking pin (8) interposed between the primer (6) and the
rear end face (9) of the ammunition, against which the shock of the striking pin of the weapon is provided to be applied.

5. Ammunition according to Claim 3, **characterized:**
**in that** the connection means are constituted by the inner chamber (4) of the case (1), the latter constituting not only a chamber for receiving the explosive (5), but also a chamber for receiving the projectile (2) inside the case (1).

6. Ammunition according to Claim 3, **characterized:**
**in that** the connection means are constituted by an axially extending member (10) extending the rear face of the projectile (2) towards the reserve of explosive (5).

7. Ammunition according to one of the preceding Claims, **characterized:**
**in that** said case (1) and said projectile (2) are provided with elements in relief (22, 32) for temporarily blocking said projectile with respect to said case.

8. Ammunition according to Claim 5, **characterized:**
**in that** said elements in relief (22, 32) are adapted to be temporarily locked, by wedge effect, during closure of the weapon, before firing.

9. Ammunition according to one of the preceding Claims, **characterized:**
**in that** said case (1) comprises a part (14) of substantially cylindrical outer form of circular section.

10. Ammunition according to one of Claims to 8, **characterized:**
**in that** said case (1) comprises at least one part (12, 13) of substantially truncated outer shape.

11. Ammunition according to one of the preceding Claims, **characterized:**
**in that** said case (1) is provided with a shoulder (15) which facilitates engagement of the ammunition with the extractor of the weapon.
